# EUROPÄISCHE PATENTSCHRIFT

(11) **EP 4 053 056 B1**
(45) Veröffentlichungstag und Bekanntmachung des Hinweises auf die Patenterteilung: **18.10.2023**
(21) Anmeldenummer: 22159454.2
(22) Anmeldetag: 01.03.2022
(51) Int. Cl.: B65H 9/10, B65H 11/00, B65H 9/00, B65H 7/08, B65H 7/10

(54) **VORRICHTUNG UND VERFAHREN ZUM ZUFÜHREN VON FLÄCHENFÖRMIGEN GÜTERN ZU EINER BEARBEITUNGSEINHEIT**
DEVICE AND METHOD FOR FEEDING PLATE-SHAPED GOODS TO A PROCESSING UNIT
DISPOSITIF ET PROCÉDÉ D'ALIMENTATION EN MARCHANDISES PLANES D'UNE UNITÉ DE TRAITEMENT

(30) Priorität: 03.03.2021 DE 102021105082
(43) Veröffentlichungstag der Anmeldung: 07.09.2022
(73) Patentinhaber: Koenig & Bauer AG, 97080 Würzburg (DE)
(72) Erfinder: Fischer, Steffen, 73630 Remshalden (DE); Kirsch, Klaus, 72531 Hohenstein (DE)
(74) Vertreter: Koenig & Bauer AG

(56) Entgegenhaltungen:
- DE-A1- 10 136 872
- DE-A1- 19 814 141
- GB-A- 1 021 118

## Beschreibung

Die Erfindung betrifft eine Vorrichtung und ein Verfahren zum Zuführen von flächenförmigen Gütern zu einer Bearbeitungseinheit, wobei die flächenförmigen Güter in Hintereinanderanordnung in liegender Position mittels einer Transportvorrichtung transportiert werden.

Das Zuführen von flächenförmigen Gütern, zum Beispiel Tafeln, insbesondere Blechtafeln, zu einer Bearbeitungseinheit, insbesondere zu einem Druck- oder Lackierwerk einer Blech-Beschichtungsmaschine, muss für zufriedenstellende Lackier- oder Druckergebnisse positionsgenau erfolgen.

Hierzu ist es bekannt, eine mechanische Ausrichtung der Tafeln durch Seitenmarken, Anlegmarken, Tafelanschläge oder dergleichen vorzunehmen.

Die Tafeln, die liegend hintereinander transportiert werden, treffen während ihres Transports auf die Anlegmarken beziehungsweise Anschläge, so dass die Tafeln dadurch zwangsweise in die gewünschte beziehungsweise genaue Position gebracht werden. Schließlich ist eine optimale Längsausrichtung der Tafeln bezüglich der Transportstrecke notwendig, damit diese zum richtigen Zeitpunkt dem Bearbeitungsprozess beziehungsweise der Bearbeitungseinheit zugeführt werden. Da die Tafeln zunehmend geringere Blechdicken aufweisen und zudem immer höhere Produktionsgeschwindigkeiten gefordert werden, kann es bei den bekannten Vorrichtungen häufig zu Beschädigungen an den Tafelkanten kommen.

Bei der Vereinzelung und Zuführung von Tafeln aus dem Anleger zu der Bearbeitungseinheit müssen die Tafeln winkelgenau übergeben werden, um einen ruhigen und stoßfreien Tafellauf zu gewährleisten, was letztendlich auch eine Voraussetzung für eine gute Passgenauigkeit an der Bearbeitungseinheit ist.

Der Tafeltransport zu der Bearbeitungseinheit mittels friktionsabhängiger Transportmittel wird unter anderem beeinflusst vom Zustand der Transportmittel, der Differenzgeschwindigkeit zwischen zwei Transportsystemen, dem Reibungskoeffizient der Tafelunterseite, der Produktionsgeschwindigkeit und der Massenträgheit der Tafeln.

Entsprechend kann es erforderlich sein, den Synchronpunkt zwischen zwei miteinander zusammenwirkenden Transportstrecken nachzuregulieren.

Die Nachregulierung erfolgt derzeit am Bedienpanel einer Bearbeitungseinheit manuell und rein visuell durch die Bedienperson.

Steigende Produktionsgeschwindigkeiten lassen geringere Einstelltoleranzen zu. Gleichzeitig wird die visuelle Erfassung bei höheren Geschwindigkeiten für eine Bedienperson schwieriger, insbesondere wenn die Sicht auf die Tafelbahn durch Schutzabdeckungen, Doppeltafel-Auswurf oder Zwischentrockner beeinträchtigt wird.

Aus der DE 10 2007 031 115 A1 sind eine Vorrichtung und ein Verfahren zum Ausrichten von tafelförmigen Gütern bekannt, bei denen umlaufende Ausrichtanschläge verwendet werden.

Aus der EP 1 008 016 B1 ist eine Ausrichtvorrichtung bekannt, wobei die Seitenkante eines Blattes von Lichtschranken erfasst wird, um dessen Lage relativ zu einer Soll-Drucklage zu ermitteln.

Aus der DE 10 2005 037 128 A1 ist ein Transportsystem einer Blechdruck- oder Blechlackiermaschine bekannt, bei der Flachriemen zum Transport der Tafeln zum Einsatz kommen.

Aus der DE 10 2012 211 783 A1 sind eine Fördervorrichtung und ein Verfahren zum Fördern von Bedruckstoffbogen bekannt, wobei die Bedruckstoffvorderkanten an Anschlagflächen eines Zylinders ausgerichtet werden.

Die DE 100 13 006 A1 offenbart eine Vorrichtung für den Antrieb eines Vorgreifers zum Einzeltransport von Bogen von einem Anlegetisch zu einem Greifersystem eines weiterführenden Zylinders. Der Vorgreifer weist Bogenerfassungselemente auf, die von einem elektrischen Linearantrieb antreibbar sind.

Die DE 198 14 141 C2 offenbart gemäß dem Oberbegriff des Anspruchs 1 eine Vorrichtung zum positionsgenauen Zuführen von flächenförmigen Gütern zu einer Bearbeitungseinheit mittels einer Transportvorrichtung. Die Transportvorrichtung weist für eine Schräglagenkorrektur zwei beabstandet zueinander liegende und unabhängig voneinander antreibbare Transportmittel auf und ist für eine Seitenausrichtung des Guts quer zur Transportrichtung verlagerbar.

Die DE 101 36 872 A1 offenbart eine Vorrichtung zum Ausrichten von Bogen auf einem Anlegtisch einer bogenverarbeitenden Maschine mit Vordermarken zum Ausrichten von in einer Förderrichtung mit der Vorderkante gegen die Vordermarken transportierten Bogen.

Der Erfindung liegt die Aufgabe zugrunde, eine Vorrichtung und ein Verfahren zum Zuführen von flächenförmigen Gütern zu einer Bearbeitungseinheit zu schaffen, das/die auch bei großen Bearbeitungsgeschwindigkeiten die mechanische Belastung der flächenförmigen Güter vermindert und das/die insbesondere eine hohe Zuführgenauigkeit ermöglicht.

Die Aufgabe wird erfindungsgemäß durch die Merkmale des Anspruchs 1 bzw. 11 gelöst.

Die mit der Erfindung erzielbaren Vorteile bestehen insbesondere darin, dass die flächenförmigen Güter stoßfrei einer Bearbeitungseinheit zugeführt werden. Ein weiterer Vorteil besteht insbesondere darin, dass die Zuführung flächenförmiger Güter mit größerer Genauigkeit erfolgt. Ausrichtefehler beim Vereinzeln von einem Stapel oder Zuführfehler, die durch Aggregate verursacht sein können, die der Vorrichtung zum Zuführen von flächenförmigen Gütern vorgeordnet sind, werden korrigiert. Ausführungsbeispiele der Erfindung sind in den Zeichnungen dargestellt und werden im Folgenden näher beschrieben.

Es zeigen:
- Fig. 1: einen Zylinder einer Bearbeitungseinheit mit einer Vorrichtung zum Zuführen von flächenförmigen Gütern;
- Fig. 2: eine detaillierte Darstellung der zweiten Transporteinrichtung der Vorrichtung zum Zuführen von flächenförmigen Gütern zu Fig. 1;
- Fig. 3: eine detaillierte Darstellung eines Saugelements der zweiten Transporteinrichtung zu Fig. 2;
- Fig. 4: ein Bewegungsdiagramm der Saugelemente der zweiten Transporteinrichtung.

Bei der nicht im Ganzen dargestellten Beschichtungsmaschine kann es sich insbesondere um eine Lackiermaschine und/oder eine Druckmaschine handeln.

Die Beschichtungsmaschine kann insbesondere für die Bearbeitung von flächenförmigen Gütern in Form von Tafeln ausgebildet sein.

In der Beschichtungsmaschine werden beispielsweise Tafeln, insbesondere Blechtafeln, entlang eines Förderweges in einer Transportrichtung 06 mit einer Transportvorrichtung 01 in einer Transportebene einer oder mehreren Bearbeitungseinheiten 50, insbesondere Druck- und/oder Lackierwerken zugeführt und in einer beziehungsweise mehreren Bearbeitungseinheiten 50 auf wenigstens einer ihrer Seiten bearbeitet, zum Beispiel bedruckt und/oder lackiert. Der Transport der flächenförmigen Güter, insbesondere der Tafeln, erfolgt dabei ungeschuppt, in einer Hintereinanderanordnung, das heißt einzeln in liegender Position und beabstandet zueinander.

Um eine bezüglich des Längsregisters registergerechte Bearbeitung sicher zu stellen kann wenigstens ein Zylinder 51, der vorzugsweise Bestandteil einer Bearbeitungseinheit 50 ist, Vorderkantenausrichtmittel, bevorzugt Vorderkantenanschläge, insbesondere Anlegmarken, zur registergerechten Ausrichtung der durch die Transportvorrichtung 01 herantransportierten Tafeln aufweisen. Der Zylinder 51 weist vorzugsweise Greifer, insbesondere Klemmgreifer auf.

Durch Zusammenwirken der die flächenförmigen Güter, insbesondere Tafeln, transportierenden Transportvorrichtung 01 mit den Vorderkantenausrichtmitteln, bevorzugt Vorderkantenanschlägen, insbesondere Anlegmarken, eines Zylinders 51, insbesondere eines Druckzylinders, können die Tafeln registergerecht angelegt werden.

Die Transportvorrichtung 01 weist eine erste Transporteinrichtung 10 und eine zweite Transporteinrichtung 20 auf.

Die erste Transporteinrichtung 10 umfasst vorzugsweise über hintere und vordere Umlenkräder umlaufende Transportmittel 11. Als Transportmittel 11 eignen sich insbesondere Transportriemen 11, die parallel zueinander umlaufen. Die Transportmittel 11, insbesondere Transportriemen 11, greifen insbesondere auf der Unterseite eines jeweiligen flächenförmigen Gutes an, wenn dieses in den Transportbereich der ersten Transporteinrichtung 10 gelangt. Die Transportmittel 11, insbesondere Transportriemen 11, transportieren das aufliegende jeweilige flächenförmige Gut in Transportrichtung 06.

Die Transportriemen 11 können auch Sauglöcher aufweisen, die von einer nicht dargestellten Saugluftversorgung mit Saugluft beaufschlagt werden. Die Beaufschlagung der Transportriemen 11, insbesondere Saugriemen 11, mit Saugluft kann auch partiell erfolgen oder bereichsweise aktiviert oder deaktiviert werden. Ebenso kann eine Veränderung der Lage oder der Erstreckung von Saugbereichen erfolgen. Saugbereiche können insbesondere durch die Verwendung von vorzugsweise schaltbaren Saugkammern unterhalb der Saugriemen 11 realisiert sein.

Die erste Transporteinrichtung 10 weist eine die Transportebene für die flächenförmigen Güter bildende Führung auf. Die Führung kann durch feststehende Führungsschienen, insbesondere Gleitschienen, und/oder durch die Transportmittel 11, insbesondere die Transportriemen 11, gebildet sein.

Im Bereich der ersten Transporteinrichtung 10 kann mindestens ein umlaufender Anschlag 18 ausgebildet sein. Der mindestens eine umlaufende Anschlag 18 kann einem über hintere und vordere Umlenkräder umlaufenden Riemen 17 oder einer über hintere und vordere Umlenkräder umlaufenden Kette 17 zugeordnet sein. Vorzugsweise ist ein Paar von quer zur Transportrichtung 06 beabstandet zueinander umlaufenden Anschlägen 18 ausgebildet. In Transportrichtung 06 ist der Abstand zwischen den Umlenkrädern der Transportmittel 11 vorzugsweise geringer als der Abstand zwischen den Umlenkrädern der Riemen 17 oder Ketten 17. Die Abstände können auch gleich groß sein.

Die umlaufenden Anschläge 18 dienen der Vorausrichtung der Vorderkanten eines jeweiligen von der ersten Transporteinrichtung 10 transportierten flächenförmigen Gutes während des Transports durch die erste Transporteinrichtung 10. Die Ausrichtung der Vorderkanten eines jeweiligen von der ersten Transporteinrichtung 10 transportierten flächenförmigen Gutes wird durch eine geringfügig niedrigere Umlaufgeschwindigkeit der umlaufenden Anschläge 18 in Bezug zu der Umlaufgeschwindigkeit der Transportmittel 11, insbesondere der Transportriemen 11, bewirkt. Die erste Transporteinrichtung 10 kann auch eine konisch zulaufende Seitenführung 19 aufweisen an der von der ersten Transporteinrichtung 10 transportierte flächenförmige Güter in Bezug auf ihre Seitenlage infolge der Transportbewegung ausgerichtet werden.

Die zweite Transporteinrichtung 20 ist der ersten Transporteinrichtung 10 in Transportrichtung 06 nachgeordnet, so dass jedes von der ersten Transporteinrichtung 10 transportierte flächenförmige Gut an die zweite Transporteinrichtung 20 übergeben wird.

Die zweite Transporteinrichtung 20 umfasst zwei Saugelemente 21; 22, wobei jedem Saugelement 21; 22 ein jeweiliger erster Antrieb 23 zugeordnet ist. Die Saugelemente 21; 22 bilden in Verbindung mit den ersten Antrieben 23 Saugschübe. Die Saugelemente 21; 22 sind von den ersten Antrieben 23 unabhängig voneinander in Transportrichtung 06 hin- und herlaufend, insbesondere oszillierend, antreibbar.

Beide Saugelemente 21; 22 sind einem gemeinsamen Träger 25 zugeordnet.

Die Saugelemente 21; 22 können in Linearführungen 26 geführt sein. Die Linearführungen 26 erstrecken sich vorzugsweise parallel zueinander und in Transportrichtung 06. Weiter bevorzugt sind die Linearführungen 26 dem Träger 25 zugeordnet. Neben den Linearführungen 26 sind dem Träger 25 vorzugsweise auch die ersten Antriebe 23 zugeordnet.

Vorzugsweise sind die ersten Antriebe 23 als elektrische Linearmotoren 23 ausgebildet.

Die Linearführungen 26 können auch Bestandteil der als elektrische Linearmotoren 23 ausgebildeten ersten Antriebe 23 sein.

Der Träger 25 ist quer zur Transportrichtung 06 verlagerbar, insbesondere verschiebbar, gelagert und mit einem zweiten Antrieb 24 verbunden. Der zweite Antrieb 24 wirkt auf den Träger 25 zu dessen Verlagerung, insbesondere Verschiebung, quer zur Transportrichtung 06 ein. Vorzugsweise ist der zweite Antrieb 24 als Servomotor ausgebildet.

Die Saugelemente 21; 22 können drehbar gelagert sein. Sie sind jeweils aus einem Grundkörper 27 und einem im jeweiligen Grundkörper 27 drehbar gelagerten Saugteller 28 gebildet.

Bei der Ausbildung mit einem Grundkörper 27 sind die Grundkörper 27 der Saugelemente 21; 22 dem Träger 25 zugeordnet und an diesem über eine am jeweiligen Grundkörper 27 gebildete Anschraubfläche fixiert. Vorzugsweise sind die Saugteller 28 spielfrei gelagert.

Die Saugelemente 21; 22 sind gemäß einer Ausführung gegenüber dem Träger 25 in vertikaler Richtung verlagerbar. Vorzugsweise umfasst jedes Saugelement 21; 22 einen Aktor 31, wobei der Saugteller 28 von dem Aktor 31 vertikal gegenüber dem Grundkörper 27 und damit auch gegenüber dem Träger 25 verlagerbar ist. Der Aktor 31 kann als pneumatischer Aktor 31 ausgebildet sein. Insbesondere kann der Grundkörper 27 in seinem Inneren einen zylindrischen Hohlraum aufweisen, in dem eine Kolbenstange geführt ist, an deren aus dem Grundkörper 27 herausragenden Ende ein Saugteller 28 fixiert ist.

Jeder Grundkörper 27 kann einen Saugluftanschluss 29 und/oder eine Saugluftleitung zur Versorgung einer am Saugteller 28 ausgebildeten Saugfläche mit Saugluft aufweisen. Der Grundkörper 27 kann auch einen oder mehrere weitere Luftanschlüsse 30 und/oder eine weitere Luftleitung zur Versorgung des jeweiligen Aktors 31 oder des zylindrischen Hohlraums mit Luft, insbesondere Druckluft, aufweisen.

Zur Erfassung der Lage, insbesondere der Lage der Vorderkante und/oder der Schräglage eines jeweiligen von den Saugelementen 21; 22 gehaltenen flächenförmigen Gutes können ein oder mehrere erste Sensoren 41 ausgebildet sein. Die ersten Sensoren 41 sind vorzugsweise in dem der Bearbeitungseinheit 50 zugewandten Bereich der zweiten Transporteinrichtung 20 oder in dem der ersten Transporteinrichtung 10 zugewandten Bereich der zweiten Transporteinrichtung 20 angeordnet.

Die ersten Sensoren 41 können quer zur Transportrichtung 06 zueinander beabstandet angeordnet sein. Nach einer Ausführungsform sind die ersten Sensoren 41 als optische Sensoren, insbesondere als Lichtschranken, ausgebildet und zur Erfassung der Lage oder der Schräglage der Vorderkante eines jeweiligen von den Saugelementen 21; 22 gehaltenen flächenförmigen Gutes zum Beispiel durch Detektion eines Flankenwechsel konfiguriert.

Zur Erfassung der Seitenlage, insbesondere der Lage einer Seitenkante eines jeweiligen von den Saugelementen 21; 22 gehaltenen flächenförmigen Gutes können ein oder mehrere zweite Sensoren 42 vorgesehen sein. Ein oder alle zweiten Sensoren 42 können als optische Sensoren, bevorzugt Zeilensensoren, insbesondere als CCD Zeilen ausgebildet oder durch eine Kamera verkörpert sein.

Die ersten Sensoren 41 und die ersten Antriebe 23 sind signaltechnisch mit einer Steuervorrichtung verbunden, die Bestandteil der zweiten Transporteinrichtung 20 sein kann. Die Steuervorrichtung ist zur Steuerung der ersten Antriebe 23 in Abhängigkeit der Signale der ersten Sensoren 41 ausgebildet.

Die Steuervorrichtung kann auch mit den ersten Antrieben 23, den ersten Sensoren 41 und einem nicht dargestellten weiteren Sensor verbunden sein, wobei der weitere Sensor einem Zylinder 51 einer der zweiten Transporteinrichtung 20 in Transportrichtung 06 nachgeordneten Bearbeitungseinheit 50 zur Erfassung von dessen Winkellage zugeordnet ist. Die Steuervorrichtung ist bei dieser Ausführung vorzugsweise zur Steuerung der ersten Antriebe 23 in Abhängigkeit der Signale des weiteren Sensors und der ersten Sensoren 41 ausgebildet.

Die Steuervorrichtung oder eine zusätzlich ausgebildete Steuervorrichtung kann auch mit dem zweiten Antrieb 24 und mindestens einem zweiten Sensor 42 signaltechnisch verbunden und zur Steuerung des zweiten Antriebs 24 in Abhängigkeit der Signale des mindestens einen zweiten Sensors 42 ausgebildet sein.

Der ersten Transporteinrichtung 10 kann in Transportrichtung 06 eine nicht dargestellte weitere Transporteinrichtung vorgelagert sein. Die weitere Transporteinrichtung weist vorzugsweise umlaufende Transportmittel auf, die als Transportriemen ausgebildet sein können und über Umlenkräder umlaufen. Die weitere Transporteinrichtung kann einem Anleger nachgeordnet sein oder als Anleger ausgebildet sein oder Bestandteil eines Anlegers sein.

Nachfolgend wird ein Verfahren zum Zuführen von flächenförmigen Gütern zu einer Bearbeitungseinheit 50 in einer Transportebene und in einer Transportrichtung 06, insbesondere zum positionsgenauen Zuführen von Tafeln zu einem Druck- und/oder Lackierwerk einer Beschichtungsmaschine oder dergleichen beschrieben.

Gemäß des Verfahrens werden die flächenförmigen Güter in Hintereinanderanordnung in liegender Position mittels einer Transportvorrichtung 01 transportiert.

Gemäß des Verfahrens werden flächenförmige Güter von Transportmitteln 11 einer ersten Transporteinrichtung 10 der Transportvorrichtung 01 in der Transportebene transportiert. Während des Transports eines jeweiligen flächenförmigen Gutes durch die erste Transporteinrichtung 10 werden Saugelemente 21; 21 und von den Saugelementen 21; 21 umfasste Saugteller 28 einer der ersten Transporteinrichtung 10 in Transportrichtung 06 nachgeordneten zweiten Transporteinrichtung 20 in Transportrichtung 06 aus dem Stillstand auf Transportgeschwindigkeit der Transportmittel 11 der ersten Transporteinrichtung 10 beschleunigt. Wenn die Saugelemente 21; 22 die Transportgeschwindigkeit der Transportmittel 11 erreicht haben, werden die Saugteller 28 senkrecht zur Transportebene vorzugsweise in vertikaler Richtung verlagert. Die Verlagerung kann durch einen Aktor 31, insbesondere einen pneumatischen Aktor 31, insbesondere durch Anlegen von Luft zum Beispiel in Form von Druckluft bewirkt werden.

Die Verlagerung erfolgt derart, dass sich die Saugteller 28 an der Unterseite eines jeweiligen flächenförmigen Gutes anlegen. Der Aufprall beim Anlegen kann durch die Wirkung der als Saugriemen 11 ausgebildeten Transportmittel gedämpft werden.

Anschließend wird an den Saugteller 28 Saugluft angelegt. Das Anlegen von Saugluft kann vor dem Anlegen der Saugteller 28 am jeweiligen flächenförmigen Gut erfolgen. Das Anlegen der Saugluft bewirkt eine Fixierung des jeweiligen flächenförmigen Gutes an den Saugtellern 28.

Nach dem Fixieren eines jeweiligen flächenförmigen Gutes an den Saugtellern 28 übernimmt die zweite Transporteinrichtung 20 den Weitertransport. Während des Weitertransports wird die Schräglage der Vorderkante und/oder die Lage der Vorderkante eines jeweiligen flächenförmigen Gutes von den ersten Sensoren 41 erfasst.

Anschließend werden die Saugelemente 21; 22 in Transportrichtung 06 in Abhängigkeit der erfassten Schräglage mit ungleicher Geschwindigkeit zur Korrektur der Schräglage bewegt. Die Auswertung der Signale der ersten Sensoren 41 und die ungleiche Steuerung der ersten Antriebe 23 wird von der Steuervorrichtung bewirkt.

Die Korrektur der Lage des jeweiligen flächenförmigen Gutes kann auch in Bezug auf die Phasenlage der Bearbeitungseinheit 50 erfolgen. Dazu wird auch die Winkellage eines Zylinders 51 der der zweiten Transporteinheit 20 in Transportrichtung 06 nachgeordneten Bearbeitungseinheit 50 erfasst. Die Saugelemente 21; 22 können in Transportrichtung 06 in Abhängigkeit der erfassten Lage der Vorderkante in Bezug auf die Winkellage des Zylinders 51 mit gleicher Geschwindigkeitsänderung zur Korrektur der Lage der Vorderkante bewegt werden.

Die Korrektur der Lage der Vorderkante in Transportrichtung 06 und eine erforderliche Schräglagenkorrektur können auch gleichzeitig durch die entsprechende Steuerung der der ersten Antriebe 23 mit überlagerter Geschwindigkeitsänderung gemäß der ermittelten Lagefehler erfolgen.

Neben der Korrektur von Lagefehlern der Vorderkante kann auch eine Korrektur der Lage der Seitenkante erfolgen. Dazu wird nach der Fixierung eines jeweiligen flächenförmigen Gutes an den Saugtellern 28 die Lage einer der Seitenkanten des jeweiligen flächenförmigen Gutes erfasst und der Träger 25 mit ihm zugeordneten Saugelementen 21; 22 in Abhängigkeit der erfassten Lage der Seitenkante quer zur Transportrichtung 06 zur Korrektur der Seitenlage verlagert. Die Korrektur der Seitenlage erfolgt während die Saugteller 28 das jeweilige flächenförmige Gutes in Transportrichtung 06 bewegen.

Anschließend kann das jeweilige flächenförmige Gut an die Greifer eines Zylinders 51 der Bearbeitungseinheit 50 übergeben werden. Nach Übergabe des jeweiligen flächenförmigen Gutes an die Greifer wird die Saugluft an den Saugtellern 28 abgestellt. Anschließend werden die Saugteller 28 der Saugelemente 21; 22 vorzugsweise vom Aktor 31 vertikal und die Saugelemente 21; 22 von ersten Antrieben 23 entgegengesetzt zur Transportrichtung 06 bewegt.

Ebenso wird der Träger 25 von dem zweiten Antrieb 24 in seine Ausgangslage bewegt.

Nach dem Abbremsen der Saugelemente 21, 22 bis zum Stillstand kann der Bewegungszyklus erneut durchlaufen werden.

Die dem beschriebenen Bewegungszyklus der Saugelemente 21, 22 zugeordneten Weglängen, Zeitspannen, Zeitpunkte, Geschwindigkeiten und Beschleunigungen sind beispielhaft in dem Bewegungsdiagramm gemäß Fig. 4 dargestellt. Das Bewegungsdiagramm zeigt die Parameter bei einer Verarbeitungsgeschwindigkeit von 7.200 Takten/Stunde. Dem Bewegungsdiagramm ist entnehmbar, dass der Nutzfahrweg zum Ausrichtvorgang bzw. zur Lagekorrektur bei konstanter Geschwindigkeit 450 mm und der Bremsweg und Beschleunigungsweg je 75 mm betragen.

Die Gesamtlänge des Linearmotors 23 beträgt vorzugsweise 600 mm. Die Zeit des Bewegungszyklus beträgt bei einer Verarbeitungsgeschwindigkeit von 7.200 Takten/Stunde oder 2,67 Metern/Sekunde 500 Millisekunden.

### Bezugszeichenliste

- 01: Transportvorrichtung
- 02: -
- 03: -
- 04: -
- 05: -
- 06: Transportrichtung
- 07: -
- 08: -
- 09: -
- 10: Transporteinrichtung, erste
- 11: Transportmittel, Transportriemen, Saugriemen, umlaufend (10)
- 12: -
- 13: -
- 14: -
- 15: -
- 16: -
- 17: Riemen, Kette
- 18: Anschlag, umlaufend
- 19: Seitenführung, konisch
- 20: Transporteinrichtung, zweite
- 21: Saugelement
- 22: Saugelement
- 23: Antrieb, Linearmotor, erster
- 24: Antrieb, zweiter
- 25: Träger
- 26: Linearführung
- 27: Grundkörper
- 28: Saugteller
- 29: Saugluftanschluss
- 30: Luftanschluss, weiterer
- 31: Aktor, pneumatisch
- 32: -
- 33: -
- 34: -
- 35: -
- 36: -
- 37: -
- 38: -
- 39: -
- 40: -
- 41: Sensor, erster
- 42: Sensor, zweiter

- 50: Bearbeitungseinheit
- 51: Zylinder

## Patentansprüche

1. Vorrichtung zum Zuführen von flächenförmigen Gütern zu einer Bearbeitungseinheit (50) in einer Transportebene und einer Transportrichtung (06), insbesondere zum Zuführen von Tafeln zu einem Druck- und/oder Lackierwerk einer Beschichtungsmaschine oder dergleichen, wobei die flächenförmigen Güter in Hintereinanderanordnung in liegender Position mittels einer Transportvorrichtung (01) transportiert werden, wobei die Transportvorrichtung (01) eine erste Transporteinrichtung (10) mit einer die Transportebene für die flächenförmigen Güter bildenden Führung und eine der ersten Transporteinrichtung (10) nachgeordnete zweite Transporteinrichtung (20) aufweist und die zweite Transporteinrichtung (20) zwei Saugelemente (21; 22) umfasst und jedem Saugelement (21; 22) ein erster Antrieb (23) zugeordnet ist, wobei die Saugelemente (21; 22) von den ersten Antrieben (23) unabhängig voneinander in Transportrichtung (06) hin- und herlaufend antreibbar sind oder angetrieben werden, beide Saugelemente (21; 22) einem gemeinsamen Träger (25) zugeordnet sind und der Träger (25) mit einem zweiten Antrieb (24) verbunden ist, mit dem der Träger (25) quer zur Transportrichtung (06) verlagerbar ist oder verlagert wird, **dadurch gekennzeichnet, dass** die Saugelemente (21; 22) jeweils aus einem Grundkörper (27) und einem im jeweiligen Grundkörper (27) drehbar gelagerten Saugteller (28) gebildet sind.

2. Vorrichtung nach Anspruch 1, **dadurch gekennzeichnet, dass** die Saugelemente (21; 22) in Linearführungen (26) geführt sind und dem Träger (25) die Linearführungen (26) und/oder die ersten Antriebe (23) zugeordnet sind.

3. Vorrichtung nach Anspruch 1 oder 2, **dadurch gekennzeichnet, dass** die Saugelemente (21; 22) drehbar gelagert sind.

4. Vorrichtung nach Anspruch 1, 2 oder 3, **dadurch gekennzeichnet, dass** jedes Saugelement (21; 22) einen Aktor (31) umfasst, wobei der Saugteller (28) von dem Aktor (31) vertikal gegenüber dem Grundkörper (27) verlagerbar ist.

5. Vorrichtung nach Anspruch 1, 2, 3 oder 4, **dadurch gekennzeichnet, dass** der Saugteller (28) beweglich gegenüber dem Grundkörper (27) gelagert ist und der Grundkörper (27) einen Saugluftanschluss (29) und/oder eine Saugluftleitung zur Versorgung einer am Saugteller (28) ausgebildeten Saugfläche mit Saugluft aufweist und/oder der Grundkörper (27) einen Luftanschluss (30) und/oder eine weitere Luftleitung zur Versorgung eines oder des Aktors (31) mit Luft aufweist.

6. Vorrichtung nach Anspruch 1, 2, 3, 4 oder 5, **dadurch gekennzeichnet, dass** ein oder mehrere erste Sensoren (41) zur Erfassung der Lage und/oder der Schräglage eines jeweiligen von den Saugelementen (21; 22) gehaltenen flächenförmigen Gutes und/oder ein oder mehrere zweite Sensoren (42) zur Erfassung der Seitenlage eines jeweiligen von den Saugelementen (21; 22) gehaltenen flächenförmigen Gutes ausgebildet sind.

7. Vorrichtung nach Anspruch 1, 2, 3, 4, 5 oder 6, **dadurch gekennzeichnet, dass** eine Steuervorrichtung vorgesehen ist, die mit den ersten Antrieben (23) und ersten Sensoren (41) signaltechnisch verbunden und zum Steuern der ersten Antriebe (23) in Abhängigkeit der Signale der ersten Sensoren (41) ausgebildet ist.

8. Vorrichtung nach Anspruch 1, 2, 3, 4, 5, 6 oder 7, **dadurch gekennzeichnet, dass** eine Steuervorrichtung vorgesehen ist, die mit den ersten Antrieben (23), ersten Sensoren (41) und einem weiteren Sensor verbunden ist, wobei der weitere Sensor einem Zylinder (51) einer der zweiten Transporteinrichtung (20) in Transportrichtung (06) nachgeordneten Bearbeitungseinheit (50) zur Erfassung von dessen Winkellage zugeordnet ist und die Steuervorrichtung zur Steuerung der ersten Antriebe (23) in Abhängigkeit der Signale des weiteren Sensors ausgebildet ist.

9. Vorrichtung nach Anspruch 1, 2, 3, 4, 5, 6, 7 oder 8, **dadurch gekennzeichnet, dass** eine Steuervorrichtung vorgesehen ist, die mit einem oder dem zweiten Antrieb (24) und mindestens einem zweiten Sensor (42) signaltechnisch verbunden und zur Steuerung des zweiten Antriebs (24) in Abhängigkeit der Signale des mindestens einen zweiten Sensors (42) ausgebildet ist.

10. Vorrichtung nach Anspruch 1, 2, 3, 4, 5, 6, 7, 8 oder 9, **dadurch gekennzeichnet, dass** die erste Transporteinrichtung (10) umlaufende Transportmittel (11) und einen zumindest zeitweise mit Relativgeschwindigkeit zu den Transportmitteln (11) umlaufenden Anschlag (18) aufweist.

11. Verfahren zum Zuführen von flächenförmigen Gütern zu einer Bearbeitungseinheit (50) in einer Transportebene und in einer Transportrichtung (06), insbesondere zum positionsgenauen Zuführen von Tafeln zu einem Druck- und/oder Lackierwerk einer Beschichtungsmaschine oder dergleichen, wobei die flächenförmigen Güter in Hintereinanderanordnung in liegender Position mittels einer Transportvorrichtung (01) transportiert werden, unter Verwendung einer Vorrichtung nach einem der Ansprüche 1, 2, 3, 4, 5, 6, 7, 8, 9 oder 10, wobei ein jeweiliges flächenförmiges Gut von Transportmitteln (11) einer ersten Transporteinrichtung (10) in der Transportebene transportiert wird, Saugelemente (21; 22) und von den Saugelementen (21; 22) umfasste Saugteller (28) einer der ersten Transporteinrichtung (10) in Transportrichtung (06) nachgeordneten zweiten Transporteinrichtung (20) in Transportrichtung (06) auf Transportgeschwindigkeit der Transportmittel (11) beschleunigt werden, die Saugteller (28) anschließend senkrecht zur Transportebene verlagert werden, an den Saugtellern (28) Saugluft angelegt wird, nach der Fixierung eines jeweiligen flächenförmigen Gutes an den Saugtellern (28) die Schräglage der Vorderkante eines jeweiligen flächenförmigen Gutes erfasst wird und die Saugelemente (21; 22) in Transportrichtung (06) in Abhängigkeit der erfassten Schräglage mit ungleicher Geschwindigkeit zur Korrektur der Schräglage bewegt werden.

12. Verfahren nach Anspruch 11, **dadurch gekennzeichnet, dass** die Winkellage eines Zylinders (51) einer der zweiten Transporteinheit (20) in Transportrichtung (06) nachgeordneten Bearbeitungseinheit (50) erfasst wird und nach der Fixierung eines jeweiligen flächenförmigen Gutes an den Saugtellern (28) die Lage der Vorderkante eines jeweiligen flächenförmigen Gutes erfasst wird und die Saugelemente (21; 22) in Transportrichtung (06) in Abhängigkeit der erfassten Lage der Vorderkante in Bezug auf die Winkellage des Zylinders (51) mit gleicher Geschwindigkeitsänderung zur Korrektur der Lage der Vorderkante bewegt werden.

13. Verfahren nach Anspruch 11 oder 12, **dadurch gekennzeichnet, dass** nach der Fixierung eines jeweiligen flächenförmigen Gutes an den Saugtellern (28) die Lage einer der Seitenkanten des jeweiligen flächenförmigen Gutes erfasst wird und ein Träger (25) mit den ihm zugeordneten, sich in Transportrichtung (06) bewegenden Saugelementen (21; 22) in Abhängigkeit der erfassten Lage der Seitenkante quer zur Transportrichtung (06) zur Korrektur der Seitenlage verlagert wird.

14. Verfahren nach Anspruch 11, 12 oder 13, **dadurch gekennzeichnet, dass** die Vorderkante eines jeweiligen Gutes während Transports durch die erste Transporteinrichtung (10) an mindestens einem umlaufenden Anschlag (18) und/oder die Seitenkante eines jeweiligen Gutes während des Transports quer zur Transportrichtung (06) an mindestens einer konisch zulaufenden Seitenführung (19) quer zur Transportrichtung (06) vorausgerichtet wird.

15. Verfahren nach Anspruch 11, 12, 13 oder 14, **dadurch gekennzeichnet, dass** ein jeweiliges flächenförmiges Gut an Greifer eines Zylinders (51) einer der zweiten Transporteinrichtung (20) in Transportrichtung (06) nachgeordneten Bearbeitungseinheit (50) übergeben wird und nach Übergabe des jeweiligen flächenförmigen Gutes an die Greifer die Saugluft an den Saugtellern (28) abgestellt wird und die Saugtellern (28) anschließend von einem Aktor (31) vertikal und die Saugelemente (21; 22) von ersten Antrieben (23) entgegengesetzt zur Transportrichtung (06) bewegt werden.

## Claims

1. A device for feeding plate-shaped goods to a processing unit (50) on a transport plane and in a transport direction (06), in particular for feeding panels to a printing unit and/or lacquering unit of a coating machine or the like, wherein the plate-shaped goods are transported in tandem arrangement in a lying position by means of a transport device (01), wherein the transport device (01) has a first transport unit (10) with a guide forming the transport plane for the plate-shaped goods and a second transport unit (20) arranged downstream of the first transport unit (10) and the second transport unit (20) comprises two suction elements (21; 22) and a first drive (23) is assigned to each suction element (21; 22), wherein the suction elements (21; 22) can be driven back and forth or are driven back and forth independently from one another in the transport direction (06) by the first drives (23), both suction elements (21; 22) are assigned to a common carrier (25) and the carrier (25) is connected to a second drive (24), with which the carrier (25) is displaced or can be displaced perpendicular to the transport direction (06),
**characterized in that** the suction elements (21; 22) are respectively formed from a base body (27) and a suction plate (28) pivoted in the respective base body (27).

2. The device according to claim 1, **characterized in that** the suction elements (21; 22) are guided in linear guides (26) and the linear guides (26) and/or the first drives (23) are assigned to the carrier (25).

3. The device according to claim 1 or 2, **characterized in that** the suction elements (21; 22) are pivoted.

4. The device according to claim 1, 2 or 3, **characterized in that** each suction element (21; 22) comprises an actuator (31), wherein the suction plate (28) can be displaced vertically opposite the base body (27) by the actuator (31).

5. The device according to claim 1, 2, 3 or 4, **characterized in that** the suction plate (28) is moveably displaced opposite the base body (27) and the base body (27) has a suction air connection (29) and/or a suction air line for supplying a suction surface formed on the suction plate (28) with suction air and/or the base body (27) has an air connection (30) and/or a further air line for supplying a or the actuator(s) (31) with air.

6. The device according to claim 1, 2, 3, 4 or 5, **characterized in that** one or more first sensors (41) for detecting the position and/or the inclined position of a respective plate-shaped good held by the suction elements (21; 22) and/or one or more second sensors (42) for detecting the lateral position of a respective plate-shaped good held by the suction elements (21; 22) are formed.

7. The device according to claim 1, 2, 3, 4, 5 or 6, **characterized in that** a controller is provided, which is connected for signaling purposes to the first drives (23) and first sensors (41) and is designed to control the first drives (23) dependent upon the signals of the first sensors (41).

8. The device according to claim 1, 2, 3, 4, 5, 6, or 7, **characterized in that** a controller is provided, which is connected to the first drives (23), first sensors (41) and a further sensor, wherein the further sensor is assigned to a cylinder (51) of a processing unit (50) arranged downstream of the second transport unit (20) in transport direction (06) for detecting its angular position and the controller is designed to control the first drives (23) dependent upon the signals of the further sensor.

9. The device according to claim 1, 2, 3, 4, 5, 6, 7 or 8, **characterized in that** a controller is provided, which is connected for signaling purposes to a or the second drive (24) and at least a second sensor (42) and is designed to control the second drive (24) dependent upon the signals of the at least one second sensor (42).

10. The device according to claim 1, 2, 3, 4, 5, 6, 7, 8 or 9, **characterized in that** the first transport unit (10) has revolving transport means (11) and a stop (18) revolving at least occasionally at relative speed to the transport means (11) .

11. A method for feeding plate-shaped goods to a processing unit (50) on a transport plane and in a transport direction (06), in particular for position precise feeding of panels to a printing unit and/or lacquering unit of a coating machine or the like, wherein the plate-shaped goods are transported in tandem arrangement in lying position by means of a transport device (01), using a device according to any of claims 1, 2, 3, 4, 5, 6, 7, 8, 9 or 10, wherein a respective plate-shaped good is transported by transport means (11) of a first transport unit (10) on the transport plane, suction elements (21; 22) and suction plates (28) comprised by the suction elements (21; 22) of a second transport unit (20) arranged downstream of the first transport unit (10) in the transport direction (06) are accelerated in the transport direction (06) at transport speed of the transport means (11), the suction plates (28) are subsequently displaced perpendicular to the transport plane, suction air is applied to the suction plates (28), after the fixation of a respective plate-shaped good on the suction plates (28) the inclined position of the front edge of a respective plate-shaped good is detected and, dependent upon the detected inclined position the suction elements (21; 22) are moved in the transport direction (06) at a different speed for correction of the inclined position.

12. The method according to claim 11, **characterized in that** the angular position of a cylinder (51) of a processing unit (50) arranged downstream of the second transport unit (20) in the transport direction (06) is detected and after the fixation of a respective plate-shaped good on the suction plates (28) the position of the front edge of a respective plate-shaped good is detected and the suction elements (21; 22) are moved in the transport direction (06) dependent upon the detected position of the front edge with respect to the angular position of the cylinder (51) at the same speed change for correction of the position of the front edge.

13. The method according to claim 11 or 12, **characterized in that** after the fixation of a respective plate-shaped good on the suction plates (28) the position of one of the lateral edges of the respective plate-shaped good is detected and a carrier (25) with the suction elements (21; 22) moving in transport direction (06) assigned to it is displaced dependent upon the detected location of the lateral edge perpendicular to the transport direction (06) for correction of the lateral position.

14. The method according to claim 11, 12, or 13, **characterized in that** the front edge of a respective good is pre-aligned during transport by the first transport unit (10) on at least one circumferential stop (18) and/or the lateral edge of a respective good is pre-aligned during transport perpendicular to the transport direction (06) on at least one tapering lateral guide (19) perpendicular to the transport direction (06).

15. The method according to claim 11, 12, 13 or 14, **characterized in that** a respective plate-shape good is transferred to grippers of a cylinder (51) of a processing unit (50) arranged downstream of the second transport unit (20) in the transport direction (06) and after transfer of the respective plate-shaped good to the grippers the suction air on the suction plates (28) is cut off and the suction plates (28) are subsequently moved by an actuator (31) vertically and the suction elements (21; 22) are moved opposite to the transport direction (06) by first drives (23).

## Revendications

1. Dispositif pour amener des marchandises planes vers une unité de traitement (50) dans un plan de transport et une direction de transport (06), en particulier pour amener des panneaux vers un groupe d'impression et/ou de vernissage d'une machine de revêtement ou similaire, dans lequel les marchandises planes sont transportées dans un agencement les unes derrière les autres en position couchée au moyen d'un dispositif de transport (01), dans lequel le dispositif de transport (01) présente un premier équipement de transport (10) avec un guidage formant le plan de transport pour les marchandises planes et un second équipement de transport (20) agencé après le premier équipement de transport (10) et le second équipement de transport (20) comprend deux éléments d'aspiration (21; 22) et un premier entraînement (23) est attribué à chaque élément d'aspiration (21; 22), dans lequel les éléments d'aspiration (21; 22) peuvent être entraînés ou sont entraînés en allant et venant par les premiers entraînements (23) indépendamment les uns des autres dans la direction de transport (06), les deux éléments d'aspiration (21; 22) sont attribués à un support (25) commun et le support (25) est relié à un second entraînement (24) avec lequel le support (25) peut être déplacé ou est déplacé transversalement à la direction de transport (06), **caractérisé en ce que** les éléments d'aspiration (21; 22) sont respectivement formés d'un corps principal (27) et d'un disque d'aspiration (28) monté en rotation dans le corps principal (27) respectif.

2. Dispositif selon la revendication 1, **caractérisé en ce que** les éléments d'aspiration (21; 22) sont guidés dans des guidages linéaires (26), et les guidages linéaires (26) et/ou les premiers entraînements (23) sont attribués au support (25).

3. Dispositif selon la revendication 1 ou 2, **caractérisé en ce que** les éléments d'aspiration (21; 22) sont montés en rotation.

4. Dispositif selon la revendication 1, 2 ou 3, **caractérisé en ce que** chaque élément d'aspiration (21; 22) comprend un actionneur (31), dans lequel le disque d'aspiration (28) peut être déplacé par l'actionneur (31) verticalement par rapport au corps principal (27).

5. Dispositif selon la revendication 1, 2, 3 ou 4, **caractérisé en ce que** le disque d'aspiration (28) est monté de façon mobile par rapport au corps principal (27) et le corps principal (27) présente un raccord d'air aspiré (29) et/ou une conduite d'air aspiré pour l'approvisionnement en air aspiré d'une surface d'aspiration conçue contre le disque d'aspiration (28) et/ou le corps principal (27) présente un raccord d'air (30) et/ou une autre conduite d'air pour l'approvisionnement en air d'un ou de l'actionneur (31).

6. Dispositif selon la revendication 1, 2, 3, 4 ou 5, **caractérisé en ce que** sont conçus un ou plusieurs premiers capteurs (41) pour la saisie de la position et/ou de la position inclinée d'une marchandise plane respective retenue par les éléments d'aspiration (21; 22) et/ou un ou plusieurs seconds capteurs (42) pour la saisie de la position latérale d'une marchandise plane respective retenue par les éléments d'aspiration (21; 22).

7. Dispositif selon la revendication 1, 2, 3, 4, 5 ou 6, **caractérisé en ce qu'**est prévu un dispositif de commande qui est relié par technique de signal aux premiers entraînements (23) et aux premiers capteurs (41) et conçu pour commander les premiers entraînements (23) en fonction des signaux des premiers capteurs (41).

8. Dispositif selon la revendication 1, 2, 3, 4, 5, 6 ou 7, **caractérisé en ce qu'**est prévu un dispositif de commande qui est relié aux premiers entraînements (23), aux premiers capteurs (41) et à un autre capteur, dans lequel l'autre capteur est attribué à un cylindre (51) d'une unité de traitement (50) agencée après le second équipement de transport (20) dans la direction de transport (06) pour la saisie de sa position angulaire et le dispositif de commande est conçu pour la commande des premiers entraînements (23) en fonction des signaux de l'autre capteur.

9. Dispositif selon la revendication 1, 2, 3, 4, 5, 6, 7 ou 8, **caractérisé en ce qu'**est prévu un dispositif de commande qui est relié par technique de signal à un ou au second entraînement (24) et à au moins un second capteur (42) et conçu pour la commande du second entraînement (24) en fonction des signaux du au moins un second capteur (42).

10. Dispositif selon la revendication 1, 2, 3, 4, 5, 6, 7, 8 ou 9, **caractérisé en ce que** le premier équipement de transport (10) présente des moyens de transport (11) périphériques et une butée (18) périphérique au moins par intermittence avec une vitesse relative par rapport aux moyens de transport (11).

11. Procédé pour amener des marchandises planes vers une unité de traitement (50) dans un plan de transport et dans une direction de transport (06), en particulier pour amener à une position exacte des panneaux vers un groupe d'impression et/ou de vernissage d'une machine de revêtement ou similaire, dans lequel les marchandises planes sont transportées dans un agencement les unes derrière les autres en position couchée au moyen d'un dispositif de transport (01), en utilisant un dispositif selon l'une des revendications 1, 2, 3, 4, 5, 6, 7, 8, 9 ou 10, dans lequel une marchandise plane respective est transportée dans le plan de transport par des moyens de transport (11) d'un premier équipement de transport (10), des éléments d'aspiration (21; 22) et des disques d'aspiration (28), compris dans les éléments d'aspiration (21; 22), d'un second équipement de transport (20) agencé après le premier équipement de transport (10) dans la direction de transport (06) sont accélérés dans la direction de transport (06) à une vitesse de transport des moyens de transport (11), les disques d'aspiration (28) sont ensuite déplacés perpendiculairement au plan de transport, un air aspiré est appliqué au niveau des disques d'aspiration (28), après la fixation d'une marchandise plane respective contre les disques d'aspiration (28) la position inclinée du bord avant d'une marchandise plane respective est saisie et les éléments d'aspiration (21; 22) sont déplacés dans la direction de transport (06) en fonction de la position inclinée saisie et à un vitesse inégale pour la correction de la position inclinée.

12. Procédé selon la revendication 11, **caractérisé en ce que** la position angulaire d'un cylindre (51) d'une unité de traitement (50) agencée après le second équipement de transport (20) dans la direction de transport (06) est saisie et après la fixation d'une marchandise plane respective contre les disques d'aspiration (28) la position du bord avant d'une marchandise plane respective est saisie et les éléments d'aspiration (21; 22) sont déplacés dans la direction de transport (06) en fonction de la position saisie du bord avant par rapport à la position angulaire du cylindre (51) avec une même modification de vitesse pour la correction de la position du bord avant.

13. Procédé selon la revendication 11 ou 12, **caractérisé en ce qu'**après la fixation d'une marchandise plane respective contre les disques d'aspiration (28) la position de l'un des bords latéraux de la marchandise plane respective est saisie et un support (25) avec les éléments d'aspiration (21; 22) qui lui sont attribués et se déplaçant dans la direction de transport (06) est déplacé transversalement à la direction de transport (06) en fonction de la position saisie du bord latéral pour la correction de la position latérale.

14. Procédé selon la revendication 11, 12 ou 13, **caractérisé en ce que** le bord avant d'une marchandise respective est pré-ajusté transversalement à la direction de transport (06) pendant le transport par le premier équipement de transport (10) contre au moins une butée (18) périphérique et/ou le bord latéral d'une marchandise respective est pré-ajusté transversalement à la direction de transport (06) pendant le transport contre au moins un guidage latéral (19) s'effilant de façon conique transversalement à la direction de transport (06).

15. Procédé selon la revendication 11, 12, 13 ou 14, **caractérisé en ce qu'**une marchandise plane respective est transmise à des préhenseurs d'un cylindre (51) d'une unité de traitement (50) agencée après le second équipement de transport (20) dans la direction de transport (06) et après la transmission de la marchandise plane respective aux préhenseurs l'air aspiré au niveau des disques d'aspiration (28) est arrêté et les disques d'aspiration (28) sont ensuite déplacés verticalement par un actionneur (31) et les éléments d'aspiration (21; 22) de premiers entraînements (23) sont déplacés à l'opposé de la direction de transport (06).
